# FASCICULE DE BREVET EUROPEEN

(11) **EP 0 326 179 B1**
(45) Date de publication et mention de la délivrance du brevet: **13.11.1991**
(21) Numéro de dépôt: 89101550.5
(22) Date de dépôt: 30.01.1989
(51) Int. Cl.: B61F 5/30, B61F 5/32

(54) **Suspension primaire de véhicules ferroviaires**
Primäre Aufhängung für Schienenfahrzeuge
Primary suspension for rail vehicles

(30) Priorité: 28.01.1988 FR 8800976
(43) Date de publication de la demande: 02.08.1989
(73) Titulaire: GEC ALSTHOM SA, 75116 Paris (FR)
(72) Inventeur: Pinto, Georges, F-71150 Chagny (FR)
(74) Mandataire: Weinmiller, Jürgen

(56) Documents cités:
- CH-A- 348 980
- DE-B- 1 080 583
- DE-B- 1 106 359
- FR-A- 1 253 350
- FR-A- 1 394 160

## Description

La présente invention est relative à une suspension primaire de véhicules ferroviaires, entre un châssis de bogie et un essieu comprenant deux boîtes d'essieu, cette suspension comprenant, pour chaque boîte d'essieu, un levier oscillant autour d'un arbre horizontal solidaire dudit châssis, ledit levier ayant une première branche s'appuyant sur un élément de suspension relié audit châssis et une deuxième branche opposée à la première par rapport audit arbre.

On connaît, notamment par la figure 4 du document FR 1394160, une telle suspension primaire. Mais, dans cette suspension, la seconde branche porte directement la boîte d'essieu, de sorte que le ressort subit des efforts verticaux, mais aussi des efforts latéraux dus au guidage des roues entre deux rails.

Le but de la présente invention est de réaliser une suspension primaire dont les éléments de suspension ne sont soumis qu'à des efforts verticaux.

La suspension primaire selon l'invention est ainsi caractérisée en ce qu'elle comporte deux bielles articulées reliant chacune une boîte d'essieu et le châssis de bogie, la seconde branche d'un levier s'appuyant sur une boîte par l'intermédiaire d'un élément élastique.

Un autre but de la présente invention est de réaliser une suspension primaire ne nécessitant qu'un encombrement réduit et placée de manière à laisser une grande place à la suspension de caisse et à ses débattements.

L'axe des éléments de suspension est donc dans un plan vertical et disposé de manière inclinée par rapport à la verticale. Il est décrit, ci-après, un mode préféré de réalisation de la suspension en référence à la planche unique annexée, qui représente une vue partielle, en élévation.

Dans la figure, on distingue une boîte d'essieu 1 reliée au châssis 2 de bogie par une bielle d'asservissement 3 articulée au châssis par une articulation élastique 4.

Un levier oscillant 5, articulé autour d'un arbre ou palier 6 solidaire du châssis, transmet à ce dernier l'effort vertical entre la roue 8 et le rail 9.

Un élément élastique 7 est interposé entre la boîte d'essieu et la partie 5B du levier 5 située du côté de la boîte d'essieu.

L'élément élastique est par exemple un pavé en élastomère.

L'extrémité de la partie 5A du levier 5 située du côté du châssis, s'appuie sur un élément de suspension 10 prenant sa réaction sur le châssis.

L'élément de suspension est avantageusement un ressort ou plusieurs ressorts coaxiaux. Dans la figure, il n'a été représenté qu'un seul ressort. L'axe 10A du ressort 10 est situé dans un plan vertical et disposé de manière inclinée avec la partie inférieure du ressort du côté de la roue 8, de telle sorte que le levier libère toute la place nécessaire aux débattements verticaux et horizontaux d'une suspension pneumatique 11 de caisse de grande capacité de charge.

Avantageusement, l'angle d'inclinaison par rapport à la vertical est voisin de 45 degrés. De même, les deux branches 5A et 5B du levier font entre elles un angle compris entre 120 et 160 degrés pour assurer un appui plan des branches sur les éléments élastiques respectifs.

Du fait de la très grande flexibilité en cisaillement de l'élément 7, la bielle d'asservissement 3 et son articulation 4 assure le guidage latéral de l'essieu, et le levier 5 et son palier 6 ne sont intéressés que par des efforts verticaux.

L'inclinaison de l'élément de suspension 10 et la position de la branche 5A du levier 5 libère toute la place nécessaire aux débattements verticaux et horizontaux d'une suspension pneumatique de grande capacité de charge.

L'altitude H1 de l'appui de suspension de caisse et la plus réduite possible, de même que l'altitude H2 au voisinage de la roue, l'encombrement vertical étant ainsi aussi réduit que possible.

La longueur L du longeron du châssis est considérablement réduite et peut permettre une fabrication facile particulièrement lorsque ce longeron est moulé.

Le levier 5 est facilement réalisable en acier à haute caractéristique ou tout autre matériau moderne.

## Revendications

1. Suspension primaire de véhicules ferroviaires, entre un châssis de bogie (2) et un essieu comprenant deux boîtes d'essieu (1), cette suspension comprenant, pour chaque boîte d'essieu, un levier (5) oscillant autour d'un arbre (6) horizontal solidaire dudit châssis, ledit levier ayant une première branche (5A) s'appuyant sur un élément de suspension (10) relié audit châssis et une seconde branche (5B) opposée à la première par rapport audit arbre (6), caractérisée en ce qu'elle comporte une bielle (3) articulée reliant une boîte d'essieu (1) et le châssis de bogie, la seconde branche (5B) s'appuyant sur une boîte par l'intermédiaire d'un élément élastique (7).

2. Suspension primaire selon la revendication 1, caractérisée en ce que l'axe (10A) dudit élément de suspension (10) est situé dans un plan vertical et disposé de manière inclinée par rapport à la verticale.

3. Suspension primaire selon la revendication 2, caractérisée en ce que l'angle d'inclinaison de l'axe (10A) dudit élément de suspension est voisin de 45 degrés.

4. Suspension primaire selon l'une des revendications 1 à 3, caractérisée en ce que la partie inférieure de l'élément de suspension est placée du côté de la roue (8) de l'essieu intéressé.

5. Suspension primaire selon l'une des revendications 1 à 4, caractérisée en ce que les deux branches (5A, 5B) du levier (5) présentent entre elles un angle compris entre 120 et 160 degrés.

## Patentansprüche

1. Primäraufhängung für Schienenfahrzeuge zwischen einem Drehgestellchassis (2) und einer Achse mit zwei Achslagerbüchsen (1), wobei die Aufhängung für jede Achslagerbüchse einen Hebel (5) aufweist, der um eine waagrechte, mit dem Chassis fest verbundene Welle (6) schwingt und einen ersten Arm (5A), der sich auf einem mit dem Chassis verbundenen Aufhängeelement (10) abstützt, sowie einen zweiten Arm (5B) aufweist, der dem ersten Arm relativ zur Welle (6) gegenüberliegt, dadurch gekennzeichnet, daß die Aufhängung ein gelenkig gelagertes Koppelglied (3) aufweist, das eine Achslagerbuchse (1) mit dem Drehgestellchassis verbindet, wobei sich der zweite Arm (5B) über ein elastisches Element (7) auf einer Radlagerbüchse abstützt.

2. Primäraufhängung nach Anspruch 1, dadurch gekennzeichnet, daß die Achse (10A) des Aufhängeelements (10) in einer senkrechten Ebene liegt und relativ zur Senkrechten geneigt angeordnet ist.

3. Primäraufhängung nach Anspruch 2, dadurch gekennzeichnet, daß der Neigungswinkel der Achse (10A) des Aufhängeelements nahe bei 45 Grad liegt.

4. Primäraufhängung nach den Ansprüchen 1 bis 3, dadurch gekennzeichnet, daß der untere Abschnitt des Aufhängeelements auf der Seite des Rads (18) der betroffenen Achse angeordnet ist.

5. Primäraufhängung nach den Ansprüchen 1 bis 4, dadurch gekennzeichnet, daß die beiden Arme (5A, 5B) des Hebels (5) zwischen sich einen Winkel zwischen 120 und 160 Grad einschließen.

## Claims

1. A primary supension for railway vehicles between a bogie frame (2) and an axle having two axle boxes (1), the suspension comprising, for each axle box, a lever (5) oscillating about a horizontal shaft (6) fixed to said frame, said lever having a first branch (5A) bearing against a suspension component (10) connected to said frame and a second branch (5A) opposite to the first about said shaft (6), the suspension being characterized in that it includes a hinged link (3) interconnecting an axle box (1) and the bogie frame, the second branch (5B) bearing on a box via a resilient component (7).

2. A primary suspension according to claim 1, characterized in that the axis (10A) of said suspension component (10) lies in a vertical plane and is disposed in inclined manner relative to the vertical.

3. A primary suspension according to claim 2, characterized in that the angle of inclination of the axis (10) of said suspension component is close to 45 degrees.

4. A primary suspension according to any one of claims 1 to 3, characterized in that the bottom portion of the suspension component is placed towards the wheel (8) of the corresponding axle.

5. A primary suspension according to any one of claims 1 to 4, characterized in that the two branches (5A, 5B) of the lever (5) are at an angle to each other lying in the range 120 degrees to 160 degrees.
